# EUROPÄISCHE PATENTANMELDUNG

(11) **EP 1 413 777 A2**
(43) Veröffentlichungstag der Anmeldung: **28.04.2004**
(21) Anmeldenummer: 03022369.7
(22) Anmeldetag: 06.10.2003
(51) Int. Cl.: F16B 2/18

(54) **Spanner mit einem auf einem Lagerblock schwenkbar gelagerten Handhebel**

(30) Priorität: 21.10.2002 DE 20216152 U
(71) Anmelder: Heinrich Kipp Werk Spanntechnik + Normelemente, 72172 Sulz (DE)
(72) Erfinder: Brossardt, Ansgar, 82152 Krailling/München (DE)
(74) Vertreter: KOHLER SCHMID + PARTNER

(57) **Zusammenfassung**

Um einen Spanner mit einem auf einem Lagerbock 1 mit zwei Armen 4, 5 schwenkbar angeordneten Handhebel 3, wobei zwischen den Armen des Handhebels ein Bolzen 8 drehbar gelagert ist, zu schaffen, an welchem wahlweise Spannglieder der verschiedensten Art auswechselbar angebracht werden können, ist der Bolzen 8 mit einer Zugstange 10 verbunden ist, deren freies Ende eine lösbare Befestigungsvorrichtung 11 für Spannglieder 14 verschiedener Art, insbesondere Bügel oder Haken, aufweist.

## Beschreibung

Die Erfindung bezieht sich auf einen Spanner mit einem auf einem Lagerbock mit zwei Armen schwenkbar angeordneten Handhebel, wobei zwischen den Armen des Handhebels ein Bolzen drehbar gelagert ist. Bei den bekannten Ausführungsformen dieser Art ist der Bolzen mit einem Spannglied, beispielsweise Bügel oder Haken, versehen. Als nachteilig hat es sich jedoch erwiesen, dass für jede Art des Spanngliedes ein gesonderter Spanner erforderlich ist.

Die Aufgabe der vorliegenden Erfindung ist es, einen Spanner zu schaffen, an welchen wahlweise Spannglieder der verschiedensten Art auswechselbar angebracht werden können. Um dies zu erreichen, ist erfindungsgemäß der Bolzen mit einer Zugstange verbunden, deren freies Ende eine lösbare Befestigungsvorrichtung für Spannglieder verschiedener Art aufweist. An das freie Ende dieser Zugstange kann dann durch einfaches Auswechseln entweder ein Bügel, ein Haken odgl. angeordnet werden, so dass man für die verschiedenen Befestigungsarten nur einen Spanner benötigt.

Vorzugsweise besteht die Schwenkverbindung zwischen dem Lagerblock und den Armen aus zwei kurzen Schwenkachsen, zwischen denen ein Freiraum für die Zugstange gebildet ist. Dadurch ergibt sich der Vorteil, dass die Zugstange nicht, wie dies bei bekannten Ausführungsformen der Fall ist, abgebogen werden muss, um die Schwenkachse zu umgehen. Dadurch ergibt sich ein gradliniger Kraftverlauf und die Möglichkeit, höhere Kräfte aufzuwenden.

Das freie Ende der Zugstange weist zur Verbindung mit den verschiedenen Spanngliedern vorzugsweise ein Gewinde odgl. auf, wobei dann das Spannglied mit zwei beidseits desselben, auf dem Gewinde angeordneten Muttern festgelegt wird. Um die Vorrichtung noch universeller verwenden zu können, sind die Anschlussglieder auf der Zugstange drehbar angeordnet, so dass der Angriff der Spannglieder auch in einer Seitenlage erfolgen kann.

Die Zeichnung zeigt ein Ausführungsbeispiel der Erfindung. Es stellen dar:
Figur 1 eine Seitenansicht des Spanners im gespannten Zustand,
Figur 2 eine Draufsicht nach Fig. 1,
Figur 3 eine Darstellung nach Fig. 1 im entspannten Zustand,
Figur 4 eine Vorderansicht nach Fig. 3.

Auf den Backen 2 eines Lagerbocks 1 ist ein Handhebel 3 mit seinen Armen 4 und 5 mittels zweier kurzer Schwenkachsen 6 und 7 gelagert. Zwischen den Armen 4 und 5 des Handhebels 3 ist ein Bolzen 8 drehbar angeordnet, in dessen Querbohrung 9 eine Zugstange 10 befestigt ist. Diese weist an ihrem freien Ende ein Gewinde 11 auf, auf welchem mittels zwei Muttern 12 und 13 ein Spannbügel 14 drehbar auf der Stange 10 befestigt ist. Dieser Spannbügel 14 greift dann in einen Spannhaken 15 ein. Die Befestigung mit zwei kurzen Schwenkachsen 6 und 7 hat den Vorteil, dass die Zugstange 10 geradlinig durch die Backen 2 des Lagerbocks 1 geführt werden kann.

Der Spannbügel 14 kann in jede beliebige Richtung gedreht werden, so dass sich vielfältige Spannmöglichkeiten ergeben. Auβerdem ist es durch andere Arten von Spanngliedern, beispielsweise einen nicht dargestellten Haken, austauschbar.

Um von der entspannten Lage nach Fig. 3 in die Spannlage nach Fig. 1 zu gelangen, muss lediglich der Hebel 3 nach unten gedrückt werden. In dieser Stellung wird dann der Handhebel durch eine nicht näher dargestellte Rastvorrichtung 16 sicher festgehalten, bis er nach Lösen derselben in die entspannte Lage zurückgeschwenkt werden kann.

## Patentansprüche

1. Spanner mit einem auf einem Lagerbock (1) mit zwei Armen (4,5) schwenkbar angeordneten Handhebel (3), wobei zwischen den Armen des Handhebels ein Bolzen (8) drehbar gelagert ist, **dadurch gekennzeichnet, dass** der Bolzen (8) mit einer Zugstange (10) verbunden ist, deren freies Ende eine lösbare Befestigungsvorrichtung (11) für Spannglieder (14) verschiedener Art, insbesondere Bügel oder Haken, aufweist.

2. Spanner nach Anspruch 1, **dadurch gekennzeichnet, dass** die Schwenkverbindung zwischen dem Lagerbock (1) und den Armen (4,5) aus zwei kurzen Schwenkachsen (6,7) besteht, zwischen denen ein Freiraum für die Zugstange (10) gebildet ist.

3. Spanner nach einem oder beiden der vorhergehenden Ansprüche, **dadurch gekennzeichnet, dass** das freie Ende der Zugstange (10) zur Verbindung mit den verschiedenen Spanngliedern (14) ein Gewinde (11) aufweist.

4. Spanner nach einem oder mehreren der vorhergehenden Ansprüche, **dadurch gekennzeichnet, dass** die Spannglieder (14) auf der Zugstange (10) drehbar angeordnet sind.
